# FASCICULE DE BREVET EUROPEEN

(11) **EP 0 441 112 B1**
(45) Date de publication et mention de la délivrance du brevet: **12.01.1994**
(21) Numéro de dépôt: 90870020.6
(22) Date de dépôt: 05.02.1990
(51) Int. Cl.: B65D 41/34

(54) **Bouchon à visser**
Schraubverschluss
Screw cap

(43) Date de publication de la demande: 14.08.1991
(73) Titulaire: LYNES HOLDING S.A., L-1528 Luxembourg (LU)
(72) Inventeur: Debetencourt, Jean, B-7535 Maulde (BE)
(74) Mandataire: Weydert, Robert

(56) Documents cités:
- EP-A- 0 386 348
- GB-A- 2 099 800
- US-A- 4 147 268
- US-A- 4 527 706

## Description

La présente invention concerne un bouchon à visser comportant essentiellement deux éléments formés par une jupe et une bague de garantie qui est espacée de la jupe dans le sens axial du bouchon et reliée par endroits à cette jupe par l'intermédiaire de petits éléments d'entretoise qui, en raison de leur faible section, peuvent être rompus lors du dévissage du bouchon.

Un tel bouchon selon le préambule de la première revendication est décrit dans le brevet EP-A-0 386 348 (& LU 87 469).

Le bouchon décrit par ce brevet luxembourgeois présente une structure telle que les déplacements, selon l'axe géométrique du bouchon, de la jupe par rapport à la bague de garantie ne provoquent pas une séparation prématurée, donc intempestive de ces deux éléments du bouchon. Les bouchons de ce type constituent donc de ce point de vue une remarquable amélioration.

Il est apparu cependant que, en raison des chocs imprimés à ces bouchons au cours de leur transfert dans des machines distributrices, la bague de garantie pouvait encore se détâcher de la jupe. En effet, les chocs latéraux imprimés à ces bouchons peuvent provoquer la rupture de certains des petits éléments d'entretoise auxquels il est fait allusion dans le préambule de la première revendications.

Des bouchons à visser ayant les mêmes inconvénients que le bouchon du brevet luxembourgeois précité sont décrits dans les publications GB-A-2 099 800 et US-A-4 147 268. La jupe de ces bouchons a sur son côté extérieur une bague de protection qui cache les petits éléments d'entretoise entre la jupe et la bague de garantie. Cette bague de protection ne peut pas empêcher la rupture d'un ou plusieurs des petits éléments d'entretoise, si une force latérale est appliquée à la bague de garantie.

Un autre type de bouchon est décrit dans le brevet US-A-4 527 706. Ce bouchon connu a une bague de garantie reçue en partie sur le côté externe de la jupe du bouchon.

La présente invention a pour but de remédier à l'inconvénient précité très sérieux qui provoque la mise hors d'usage d'un nombre trop élevé de bouchons et exige, en tout état de cause, des vérifications qu'il y aurait lieu d'éviter.

Pour réaliser cet objectif conformément à l'invention et pour permettre la production de bouchons, selon le préambule de la revendication 1, qui ne risquent aucun dommage au cours de leurs manipulations, le bouchon à visser selon l'invention est caractérisé en ce que la jupe précitée présente intérieurement au moins un prolongement qui s'étend suffisamment loin en direction de et au-delà du bord de la bague de garantie précitée dirigé vers la jupe précitée et qui est reçu radialement à l'intérieur de la surface interne de la bague de garantie précitée pour empêcher toute déformation, dans le sens radial du bouchon, de la bague de garantie précitée, déformations qui pourraient provoquer la rupture des petits éléments d'entretoise précités.

De préférence, les prolongements d'étendent parallèlement à l'axe géométrique du bouchon, la bague de garantie est en alignement avec la jupe dans le sens axial du bouchon et la bague de garantie a le même diamètre extérieur que la jupe. Un seul prolongement périmétrique ou plusieurs prolongements peuvent être prévus.

D'autres détails et avantages de l'invention ressortiront de la description qui sera donnée ci-après d'un bouchon à visser équipé d'une bague de garantie, selon l'invention. Cette description n'est donnée qu'à titre d'exemple et ne limite pas l'invention. Les notations de référence se rapportent à la figure unique ci-jointe.

La figure est une vue pour moitié en coupe et pour moitié en élévation du bouchon selon l'invention dans une forme d'exécution.

Le bouchon à visser 1 représenté par la figure comporte une jupe 2, et une bague de garantie 3. La bague de garantie 3 est en alignment avec la jupe 2 dans le sens axial du bouchon 1 en laissant un espace axial entre la jupe 2 et la bague de garantie 3.

Sur la jupe ou sur la bague de garantie peuvent être prévus des éléments d'appui protectifs 4 qui empêchent que la jupe 2 se rapproche complétement de la bague de garantie 3 ce qui pourrait briser certains des petits éléments d'entretoise 5 qui relient la bague de garantie de la jupe.

Tous ces détails, comme la présence d'une dent 6 pénétrant dans une découpe 7 de la bague de garantie 2, ont été décrits dans le brevet luxembourgeois cité plus haut.

Il est à remarquer que la présente invention vise des perfectionnements à ces bouchons mais également à d'autres types de bouchons, pourvu qu'ils comportent une jupe, une bague de garantie espacée axialement de la jupe et de petites entretoises reliant ces éléments entre-eux.

Pour éviter qu'un ou plusieurs de ces petits éléments d'entretoise ne soient rompus lors des manipulations machinales, il est prévu selon la présente invention des moyens qui empêchent tout déplacement radial de la bague de garantie 3, c.à.d. tout mouvement vers l'intérieur ou l'extérieur du bouchon.

En se référant à la figure on remarque que la jupe 2 présente intérieurement un prolongement 8 dirigé vers la bague de garantie 3 et reçu radialement à l'intérieur de la surface interne de la bague de garantie 3. Lorsque le bouchon et la bague de garantie 3 se trouvent dans la position représentée à la figure, c.à.d. lorsqu'il n'y a pas encore eu rupture de petits éléments d'entretoise 5, le prolongement 8 de la jupe 2 du bouchon s'étend suffisamment loin pour que toute déformation radiale de la bague de garantie soit empêchée. Il suffit pour cela que le prolongement 8 s'étende un dixième de millimètre ou quelques dixièmes de millimètre au-delà du bord de la bague de garantie 3 qui est dirigé vers la jupe 2.

Il est clair que si la forme d'exécution la plus logique consiste à prévoir un prolongement 8 s'étendant de manière circulaire sur tout le périmètre de la jupe du bouchon, des prolongements pourraient être prévus à certains endroits seulement autour du périmètre de la jupe 2.

## Revendications

1. Bouchon à visser comportant essentiellement deux éléments formés par une jupe (2) et une bague de garantie (3) qui est espacée de la jupe (2) dans le sens axial du bouchon (1) et reliée par endroits à cette jupe par l'intermédiaire de petits éléments d'entretoise (5) qui, en raison de leur faible section, peuvent être rompus lors du dévissage du bouchon (1), caractérisé en ce que la jupe précitée (2) présente intérieurement au moins un prolongement (8) qui s'étend suffisamment loin en direction de et au-delà du bord de la bague de garantie précitée (3) dirigé vers la jupe précitée (2) et qui est reçu radialement à l'intérieur de la surface interne de la bague de garantie précitée (3) pour empêcher toute déformation, dans le sens radial du bouchon (1), de la bague de garantie précitée (3), déformations qui pourraient provoquer la rupture des petits éléments d'entretoise précités (5).

2. Bouchon à visser selon la revendication 1, caractérisé en ce que les prolongements précités (8) s'étendent parallèlement à l'axe géométrique du bouchon.

3. Bouchon à visser selon la revendication 1 ou 2, caractérisé en ce que la bague de garantie (3) est en alignement avec la jupe (2) dans le sens axial du bouchon (1).

4. Bouchon à visser selon une des revendications 1 à 3, caractérisé en ce que la bague de garantie précitée (3) et la jupe précitée (2) ont le même diamètre extérieur.

5. Bouchon à visser selon une des revendications 1 à 4, caractérisée en ce que le prolongement (8) s'étend de manière circulaire sur tout le périmètre de la jupe (2).

6. Bouchon à visser selon une des revendications 1 à 4, caractérisé en ce que plusieurs prolongements (8) sont prévus autour du périmètre de la jupe (2).

## Patentansprüche

1. Schraubverschluß, der im wesentlichen zwei Elemente aufweist, gebildet durch einen Mantel (2) und einen Garantiering (3), der von dem Mantel (2) in der axialen Richtung des Verschlusses (1) beabstandet und stellenweise mit diesem Mantel durch kleine Verbindungselemente (5) verbunden ist, die aufgrund ihres geringen Querschnitts bei dem Losschrauben des Verschlusses (1) durchbrochen werden können, dadurch gekennzeichnet, daß der vorgenannte Mantel (2) innen wenigstens eine Verlängerung (8) aufweist, die sich ausreichend weit in Richtung von dem und hinaus über den Rand des vorgenannten Garantieringes (3) erstreckt, welcher dem vorgenannten Mantel (2) zugewandt ist, und die radial einwärts von der Innenoberfläche des vorgenannten Garantieringes (3) aufgenommen ist, um Deformationen des vorgenannten Garantieringes (3) in der radialen Richtung des Verschlusses (1), die zum Reißen der vorgenannten kleinen Verbindungselemente (5) führen könnten, zu verhindern.

2. Schraubverschluß nach Anspruch 1, dadurch gekennzeichnet, daß sich die vorgenannten Verlängerungen (8) parallel zu der geometrischen Achse des Verschlusses erstrecken.

3. Schraubverschluß nach Anspruch 1 oder 2, dadurch gekennzeichnet, daß der Garantiering (3) mit dem Mantel (2) in der axialen Richtung des Verschlusses (1) ausgerichtet ist.

4. Schraubverschluß nach einem der Ansprüche 1 bis 3, dadurch gekennzeichnet, daß der vorgenannte Garantiering (3) und der vorgenannte Mantel (2) denselben Außendurchmesser haben.

5. Schraubverschluß nach einem der Ansprüche 1 bis 4, dadurch gekennzeichnet, daß sich die Verlängerung (8) kreisförmig über den gesamten Umfang des Mantels (2) erstreckt.

6. Schraubverschluß nach einem der Ansprüche 1 bis 4, dadurch gekennzeichnet, daß mehrere Verlängerungen (8) am Umfang des Mantels (2) vorgesehen sind.

## Claims

1. Screw cap comprising essentially two elements formed by a skirt (2) and a safeguard ring (3) which has a space between it and the skirt (2) in the axial direction of the cap (1) and is attached in places to this skirt with the aid of small bracing elements (5) which, due to their narrow cross-section, can be broken when the cap (1) is unscrewed, characterised in that the above-mentioned skirt (2) has on its interior at least one extension (8) which extends sufficiently far in the direction of and beyond the edge of the above-mentioned safeguard ring (3) directed towards the above-mentioned skirt (2), and which is received radially on the inside of the internal surface of the above-mentioned safeguard ring (3) to prevent any deformation in the radial direction of the cap (1), of the above-mentioned safeguard ring (3), which could cause the rupture of the above-mentioned small bracing elements (5).

2. Screw plug according to claim 1, characterised in that the above-mentioned extensions (8) extend parallel to the geometric axis of the cap.

3. Screw cap according to claim 1 or 2, characterised
in that the safeguard ring (3) is aligned with the skirt (2) in the axial direction of the cap (1).

4. Screw cap according to one of the claims 1 to 3, characterised in that the above-mentioned safeguard ring (3) and the above-mentioned skirt (2) have the same external diameter.

5. Screw cap according to one of the claims 1 to 4, characterised in that the extension (8) extends in a circular fashion along the whole of the perimeter of the skirt (20).

6. Screw cap according to one of the claims 1 to 4, characterised in that several extensions (8) are provided round the perimeter of the skirt (2).
